# EUROPÄISCHE PATENTSCHRIFT

(11) **EP 0 714 322 B1**
(45) Veröffentlichungstag und Bekanntmachung des Hinweises auf die Patenterteilung: **02.05.1997**
(21) Anmeldenummer: 94924882.7
(22) Anmeldetag: 18.08.1994
(51) Int. Cl.: B02C 18/02

(54) **VORRICHTUNG UND VERFAHREN ZUM ZERKLEINERN VON MATERIALIEN**
MATERIAL CRUSHING PROCESS AND DEVICE
PROCEDE ET DISPOSITIF DE BROYAGE DE MATERIAUX

(30) Priorität: 24.08.1993 DE 4328398; 16.03.1994 DE 4408964
(43) Veröffentlichungstag der Anmeldung: 05.06.1996
(73) Patentinhaber: K.R. PFIFFNER AG, 8801 Thalwil (CH)
(72) Erfinder: Gimmy, Manfred, 99610 Sömmerda (DE)
(74) Vertreter: Zellentin, Wiger, Dipl.-Ing.
(86) Internationale Anmeldenummer: EP9402741
(87) Internationale Veröffentlichungsnummer: WO9505898

(56) Entgegenhaltungen:
- DE-A- 2 420 913
- DE-C- 49 133
- FR-A- 2 664 834
- US-A- 3 346 202

## Beschreibung

Die vorliegende Erfindung betrifft eine Vorrichtung und ein Verfahren zum Zerkleinern von Materialien wie industrielle oder aus privaten Haushalten stammende zerkleinerungsfähige Stoffe. Insbesondere betrifft die vorliegende Erfindung das Zerkleinern von schwer aufzuarbeitenden Abfällen, wie solchen aus der spanenden Bearbeitung, z. B. Drehspäne, Scheckkarten, Tonbänder und dergleichen.

Drehspäne stellen insofern ein Problem dar, als diese großvolumig anfallen und somit beim Entsorgen, d. h. der Rückführung in die Stahlgewinnung erheblichen Transportraum beanspruchen.

Man hat daher schon versucht, die wolleartig anfallenden Späne zu zerkleinern, z. B. mit rotierenden Messern zu zerreißen, was deswegen nicht zum gewünschten Erfolg führt, weil einmal die Zuführung in den Einwirkungsbereich der Messer Schwierigkeiten macht, da das Material stark zurückfedert, zum anderen aber auch die schnellaufenden Messer durch die Metallspäne klemmen.

Tonbänder oder ähnliche filmartigen Gegenstände neigen dazu, sich um die Zerkleinerungsorgane zu wickeln, was zu häufigen Unterbrechungen führt.

Ähnliche Probleme treten bei der Zerkleinerung von Haushaltsabfall auf, weswegen funktionsfähige Kleingeräte nicht auf dem Markt sind.

Zur Zerkleinerung von Materialien sind Vorrichtungen mit kammartig ineinandergreifenden, sich von oben nach unten erstreckenden und einen keilförmigen Schneidspalt bildenden Messer- oder Balkenreihen bekannt, siehe z.B. DE-A 24 20 913 und US-A 33 46 202. Dabei führen die Schneidelemente jedoch eine Pendelbewegung aus, d.h. Hin- und Rückbewegung der scherenartigen Schneidbewegung finden auf genau derselben Bahn statt. Die vorgenannten Materialien können damit nicht befriedigend zerkleinert werden.

Die vorliegende Erfindung hat sich daher die Aufgabe gestellt, eine Vorrichtung zu schaffen, mit deren Hilfe zerkleinerungsfähiges industrielles und Material aus dem Privathaushalt auf sehr einfache und zuverlässige Weise zerkleinert werden kann, wobei weiterhin auch sichergestellt ist, daß die Reinigung des Gerätes, z. B. bei Wechsel des zugeführten zu zerkleinernden Materials, auf sehr bequeme Weise möglich ist.

Die Lösung dieser Aufgabe gelingt erfindungsgemäß mit einer die Merkmale des Hauptanspruchs aufweisenden Vorrichtung, vorteilhafte Ausgestaltungen finden sich in den Unteransprüchen.

Der Zerkleinerungsvorgang geht dabei folgendermaßen vor sich: Die kammartig ineinandergreifenden Schneidleisten werden mit verhältnismäßig niedriger Frequenz scherenartig aufeinander zubewegt, wodurch im oberen Bereich des v-förmigen Einführungskeils das Material kompaktiert wird. Kompaktiertes Material verursacht geringeren Platzbedarf und gerät daher in den tieferen Teil des Einfuhrkeils soweit, bis es von den Schneidleisten ergriffen und geschnitten oder gebrochen wird. Da der Vorgang relativ langsam vor sich gehen kann, sind auch keine allzu großen Kräfte für die Schwenkbewegung erforderlich, so daß diese grundsätzlich von Hand vorgenommen werden kann.

Gleichzeitig mit der Scherenbewegung erfolgt aber auch wegen des Kurbeltriebes eine Auf- und Abbewegung der Messerbalken, wobei sich der Winkel zwischen den Messerbalken bei der Abwärtsbewegung verkleinert und das zu zerkleinernde Gut dabei in den Schneidbereich mit hineinzieht.

Die erfindungsgemäß gleichzeitig ablaufende Schneid- und über die Kurbel erzeugte Schwenkbewegung kann grundsätzlich auf zweierlei Weise bewirkt werden. Einmal können die Messerbalken über einen Rahmen zusammengefaßt und jeweils starr miteinander verbunden werden, wobei der Rahmen über einen oder mehrere untere Stege an einer Welle angelenkt ist, so daß bei Aufeinanderzubewegung zwangsweise der Steg um die Welle gedreht wird und die Messerbalken ebenso auf einer Kreisbahn mit dem Radius der Steglänge geschwenkt werden. Bei dieser Lösung ist vorteilhaft, den mit dem Steg (starr) verbundenen Rahmen über einen unteren Schenkel zu schließen und die Messerbalken des gegenüberliegenden Rahmens die des ersten kammartig durchgreifen zu lassen und auf dem unteren Schenkel aufliegen zu lassen.

Ein weiterer, ganz wesentlicher Vorteil der erfindungsgemäßen Lösung besteht darin, daß das Schneidwerkzeug sehr bequem der Vorrichtung entnommen werden kann, was den Werkzeugwechsel, oder die Reinigung der Vorrichtung erheblich erleichtert. Da die Schneidleistenkämme einander nach unten offen durchgreifen, können sie nach Lösen seiner oberen Lagerung einfach herausgezogen werden.

Den Messerbalken können in deren Zwischenräume hineinragende Abstreifer zugeordnet werden, die z.B. an den gegenüberliegenden Gehäusewandungen befestigt sind.

Die Erfindung ist nicht auf sich gegenüberliegende, ebene Schneidelemente beschränkt, die Elemente können entlang der Schneidlinie winklig oder ausgerundet ausgebildet sein, wobei z. B. auch der Schneidbereich mittig einen tiefsten Punkt aufweist. Dazu ist lediglich erforderlich, die Messerbalken des zweiten Elements einzeln beweglich zu lagern. Neben der niedrigen Arbeitsfrequenz ist auch eine relativ kurze Schwenkbewegung für die Zerkleinerung in den meisten Fällen ausreichend, so daß die Vorrichtungen klein gebaut werden können. Da z. B. beim Drehen die Späne kontinuierlich anfallen, und ebenso bei Verwendung einer solchen Vorrichtung im Haushalt kleine Einzelmengen zu Zerkleinern sind, und eine kurzfristige Verarbeitung großer Volumina nicht erforderlich ist, können auch kleine Einzelplatzlösungen kostengünstig erzielt werden.

Ebenso ist an die Motorleistung keine hohe Anforderung zu stellen, da sehr hohe Übersetsungsverhältnisse möglich sind. vorteilhafterweise treibt dabei der Motor einen Exzenter, mit dem die Oberkante des Rahmens des ersten Schneidelements vorzugsweise beidendig verbunden ist und wobei vorzugsweise beide Schneidelemente aufeinander zubewegt werden. Ein derartiger Antrieb ist konstruktiv wenig aufwendig und von hoher Dauerhaftigkeit.

Das oben erwähnte Zurückfedern des zu zerkleinernden Guts kann erfindungsgemäß weiterhin durch oberhalb der Schneidleisten angeordnete, widerhakenförmige Zahnreihen mit waagerechten Zahnflanken verringert werden, die das Gut beim Kompaktieren niederhalten und gleichzeitig zusätzlich verformen.

Das zweite durch das erste hindurchsteckbare Schneidelement ist vorteilhaft lösbar mit der Gehäusewandung verbunden, um dieses zu Reinigungszwecken entnehmen zu kommen. Dazu können endseitig an der oberen Halterung des zweiten Schneidelements z. B. federbelastete Bolzen vorgesehen sein, die in entsprechende, endseitig an der Halterung angebrachte Sacklöcher eingreifen, oder das zweite Element ist einfach auf die Halterung gesteckt.

Auch das erste Schneidelement kann lösbar mit seiner Lagerung und seinem Antrieb verbunden sein.

Eine zweite Möglichkeit der Überlagerung von Schneid- und über die Kurbel erzeugte Schwenkbewegung besteht darin, die Messerbalken auf einer Kurbelwelle zu lagern und erstere anstatt gegen den drehbar gelagerten Steg bzw. den einen Schneidkamm unten verbindenden Schenkel gegen beidseitig nahe dem Schneideingriff von außen anliegende Arme abzustützen. Dabei können auf der Kurbelwelle für jeder Messerbalken eigene Exzenter vorgesehen sein, so daß z.B. bei Versatz um je 90° nur jedes vierte Messer (von z.B. etwa 20) mit identischer Bewegung läuft.

Die Arme können über Gasdruckfedern gegen das Gehäuse abgestützt werden, so daß diese bei Überlast zurückweichen und eine Zerstörung der Messer verhindern.

Vorzugsweise können hier wie auch bei der oben geschilderten Ausführungsform die Messer eine Sägeform aufweisen und/oder zum Schneidraum hin ausgebaucht sein.

Weiterhin besteht eine weitere wesentliche Verbesserung der vorliegenden Erfindung in zwischen den Messerbalken anzuordnenden Sägescheiben. Diese durchgreifen die zwischen den Messern zur Aufnahme der gegenüberliegenden notwendigerweise vorhandenen Lücken und sind so bemessen und gelagert, daß die Zähne der Sägescheiben die Messerbalken bei deren Zurückbewegen überragen, anhaftende Teile abstreifen, ggfls. gegen die Messerbalken zerkleinern und nach unten in den Schneidbereich abführen, d.h. der Drehsinn der Zahnscheiben ist gegenüberliegend ungleich.

Bei der Zusammenführung der Messerbalken und dem dabei erfolgenden Schwenken nach innen und unten bewegen sich die Messerbalken wieder über die Sägescheiben hinaus und streifen gegebenenfalls an den Scheiben anhaftendes Gut von diesen wieder ab, so daß die Messerbalken und die Sägescheiben sich abwechselnd gegenseitig reinigen.

Unterhalb der Messerbalken ist eine Schublade vorgesehen, die das austretende Kleingut auffängt. Es können mehrere Schubladen übereinander angeordnet werden, so daß bei Wechsel des zu zerkleinernden Materials (Wechsel von Kunststoff auf Nahrungsmittelreste oder Karton etc.) auch unterschiedliche Schubladen einführbar sind, in denen das Gut gesammelt werden kann.

Der Motor für den Messerantrieb ist vorzugsweise mit einer Überlastsicherung ausgestattet, die diesen bei zu hoher Leistungsaufnahme abschaltet, was dann erforderlich ist, wenn versehentlich nicht zu zerkleinernde Teile mit eingegeben werden, um hierdurch die Messerbalken vor Zerstörung zu schützen.

Darüberhinaus ist die Sicherung so ausgelegt, daß nach dem Stoppen der Schneidbewegung die Schneidelemente in die Ausgangsstellung, d. h. den größten Öffnungswinkel, zurückgefahren werden.

Den Messerbalken können in deren Zwischenräume hineinragende Abstreifer zugeordnet werden, die z. B. an den gegenüberliegenden Gehäusewandungen befestigt sind.

Es wird vorgeschlagen, das Gehäuse mit einem schwenkbaren Deckel zu verschließen, wobei dieser mit dem Motor, bzw. dessen Gehäuse und dem Exzentertrieb verbindbar und derart schwenkbar gelagert ist, daß beim Öffnen des Deckels das erste Schneidelement in den größten Öffnungswinkel zurückgefahren wird. Diese Verbindung kann gelöst werden, so daß der Raum hinter dem Schneidelement für Reinigungszwecke zugänglich wird.

Im Inneren der Vorrichtung können Düsen zur Ausbringung von Reinigungsflüssigkeit vorgesehen sein, die z. B. die oben erwähnten Drehspäne von anhaftenden Bohrmilchresten befreien, so daß die zerkleinerten Späne direkt aufgearbeitet werden können.

Anhand der beiliegenden Figuren wird die vorliegende Erfindung an einem Ausführungsbeispiel näher erläutert.
- **Figur 1**: zeigt diese in dreidimensionaler Darstellung
- **Figur 2**: zeigt ein Funktionsschema
- **Figur 3**: zeigt eine Ausführungsform mit beidseitigem Kurbeltrieb

Die Vorrichtung besteht aus einem Gehäuse 1 mit den beiden darin angeordneten Schneidelementen 2, 3. Die Schneidelemente weisen je Reihen von Messerbalken 4 auf, die sich im unteren Bereich durchgreifen und derart eine Reihe von Scheren bilden.

Das in der **Figur 1** links dargestellte erste Schneidelement 2 besitzt einen Rahmen 5, an dem die Messerbalken befestigt sind, wobei die Messerbalken des rechts dargestellten zweiten Schneidelements 3 auf dem unteren Schenkel 6 des Rahmens 5 aufliegen, bzw. beim Schneidvorgang gegen diesen gedrückt werden.

Das erste Schneidelement 2 weist am Rahmen beidseitig befestigte Stege 7 auf, die über eine Welle 16 gelagert sind, und die Drehachse gegenüber der Unterkante des Rahmens 5 nach rückwärts zur Gehäusewandung verlagern, so daß ein Kippen des ersten Elements um die Welle 16, gleichzeitig mit der Winkeländerung, eine Auf- oder Abwärtsbewegung verursacht.

Das zweite Schneidelement 3 ist unten offen und kann zwischen die Messerbalken 4 des ersten Schneidelementes 2 eingeschoben, bzw. aus diesen herausgezogen werden.

Das zweite Schneidelement 3 ist am oberen Ende an den gegenüberliegenden Gehäusewandungen über eine Welle 17 schwenkbar gelagert, wobei die Verbindung mit der Gehäusewandung, z. B. durch von außen in Sacklöcher eingreifende Federzapfen (nicht dargestellt) lösbar ist, um zur Reinigung der Messerbalken und/oder des Innenraums das zweite Schneidelement 3 nach Öffnen des Deckels 14 herausziehen zu können. In besonders bevorzugter Weise ist die Welle 17 (zusammen mit dem Schneidelement 3) in das Gehäuse oder eine an diesem angebrachte Halterung eingesteckt. Oberhalb der Schneidelemente 2, 3 befinden sich mitbewegte Zahnreihen 11 mit waagerechten Zahnflanken 15, die nach unten geneigt sind und derart widerhakenartig eingefülltes Gut festhalten.

Die Zähne können einander insbesondere stärker angenähert sein als dargestellt und auch ineinandergreifen, um das zu zerkleinernde Gut vor dem Erfassen durch die Messerbalken zu kompaktieren und zu formen.

Das erste Schneidelement 2 ist über einen Exzentertrieb 10 um die Achse 16 schwenkbar, wobei dieser über eine Pleuelstange 18 mit der Achse 19 verbunden und durch einen Motorantrieb 9 in Bewegung versetzt wird.

Der Motor 9 kann sich in einem eigenen Motorkasten 20 befinden.

Der Deckel 14 ist schwenkbar am Gehäuse in Lagern 22 gelagert. Ebenfalls ist der Motorkasten 20 durch Lager 22 schwenkbar. Dieser Motorkasten 20 ist über den Exzentertrieb 10 mit dem ersten Schneidelement 2 derart verbunden, daß beim Zurückschwenken des Deckels 14 die Zapfen 21 das erste Schneidelement 2 aus der senkrechten Lage in eine dargestellte rückwärtige Position gebracht wird, um den größtmöglichen Einfüllraum zu bilden.

Für Reinigungszwecke können die Zapfen 21 zurückgezogen und so das Motorgehäuse 20 und damit das Schneidelement 2 nach unten, bzw. senkrecht gestellt werden.

Unterhalb der Schneidelemente können Auffangbehälter in Form von Schubladen 12 vorgesehen sein, in die das zerkleinerte Gut fällt, wobei die unterschiedlichen Materialien auch übereinander angeordnete, auswechselbare Schubladen möglich sind. Den Messerbalken 4 können bewegliche oder starre Abstreifer 13 über eigene Halterungen 21 zugeordnet werden.

**Figur 2** zeigt die beiden ineinandergreifenden Schneidelemente 2 und 3, wobei das erste um den Punkt P₁ drehbar angeordnet ist, der außerhalb der Ebene des des Elements liegt, so daß sämtliche Punkte des Elements Kreisbahnen K₁ um P₁ beschreiben, die neben der horizontalen eine deutliche Vertikalbewegung aufweisen.

Das Element 3 ist um P₂ schwenkbar, sämtliche Punkte beschreiben Kreisbahnen K₂ mit überwiegend waagerechter Komponente bei Veränderung des Schneidwinkels α, wobei die Messer des Elements auf dem Schenkel 6 des ersten Elements aufliegen, d. h. vom zu schneidenden Gut dagegengedrückt werden. Grundsätzlich kann auch eine Kreisbahn K₂' erzeugt werden, wenn der Drehpunkt P₂ über einen zusätzlichen Hebel nach P₂' verlegt wird, um auch dem zweiten Schneidelement 3 eine größere Abwärtskomponente zu vermitteln. P₂ und P₂' können grundsätzlich auch tiefer liegen als dargestellt, um z. B. das Kompaktieren vor dem Schneiden zu verstärken.

Die zum Zerkleinern aufgebrachte Kraft A greift oben am ersten Schneidelement A an (Exzentertrieb). Ein zusätzlicher Antrieb A' des zweiten Elements ist möglich, setzt aber dessen Demontage vor dem Herausziehen voraus.

Es ist weiterhin möglich, auch beide Messerreihen an ihren oberen Enden in Rotation zu versetzen und weiterhin jeweils einzeln mit unteren Anlagen zu versehen, was die Möglichkeit eröffnet, die Anlagen bei Überschreiten einer vorgegebenen Kraft ausweichen zu lassen. Bei Auftreten eines solchen Falles bewegen sich die Messerreihen mit den Anlagen auch außen und öffnen den Schneidspalt, so daß unzerkleinerbares Gut (z.B. mit Härten nahe oder größer der Messerhärte) nach unten austreten kann, ohne die Messerbalken zu beschädigen.

**Fig. 3** zeigt eine besonders bevorzugte Ausführungsform der vorliegenden Erfindung, bei welcher die gegenüberliegenden, ineinandergreifenden Reihen der Messerbalken 4 (der besseren Übersicht halber ist nur die linke Reihe dargestellt) kopfseitig in einer Exzenterwelle 23 gelagert sind, die jeweils über eine Kette 28 durch die Motoren 29 angetrieben sind. Die Exzenter können z.B. um je 90° versetzt zueinander angeordnet sein.

Weiterhin können die Messer 4 wie dargestellt gekrümmt, d.h. nach innen ausgebaucht und mit Zähnen 24 versehen sein.

Die Messerbalken liegen unten je gegen äußere Schwenkarme 25 an, die über Gasfedern 30 abgestützt sind, wobei der Federdruck auf die Festigkeit der Messerbalken abgestimmt ist, so daß sie bei Überlast zurückweichen können.

Zwischen den Messern 4 sind Sägescheiben 26 angeordnet, die in den durch das Ineinandergreifen der Messer gebildeten Lücken liegen und deren Durchmesser und Anordnung der Achsen 32 so gewählt ist, daß sie beim Abwärtsbewegen der Messerbalken 4 von diesen überdeckt und beim Herausziehen in den Schneidraum 27 hineinragen und auf diese Weise selbst gegen die Messerbalken 4 an diesen haftendes Gut zerkleinern und andererseits diese reinigen und Gut nach unten abfördern.

Die Sägescheiben 26 können ebenfalls über die Gasfedern abgestützt sein, sie sind von Ketten 28, 28' über die Exzenterwelle 23 getrieben. Weiterhin können, wie dargestellt, der Arm 25 und die Sägescheibenachsen 32 auf einem beidseits der Messerbalken 4 angeordneten verschwenkbaren Trägerpaar 33 ruhen und zusätzlich die Sägescheiben 26 mit einer Rutschkupplung 31 verbunden sein, so daß diese kurzzeitig stehenbleiben und nach dem Abstreifen durch die Messerbalken 4 erneut betätigt werden.

### Bezugszeichenliste

- 1: Gehäuse
- 2, 3: Schneidelemente
- 4: Messerbalken
- 5: Rahmen
- 6: Schenkel
- 7: Stege
- 8: Gelenk
- 9: Motorantrieb
- 10: Exzentertrieb
- 11: Zahnreihen
- 12: Schubladen
- 13: Abstreifer
- 14: Deckel
- 15: Zahnflanken
- 16, 17: Wellen
- 18: Pleuelstange
- 19: Achse (Bolzen)
- 20: Motorkasten
- 21: Mitnehmerzapfen
- 22: Lager für Deckel 14 und Motorkasten 20 (mit Ratsche)
- 23: Exzenterwelle
- 24: Zähne
- 25: Schwenkarme
- 26: Sägescheiben
- 27: Schneidraum
- 28, 28': Kette
- 29: Motore
- 30: Gasfedern
- 31: Rutschkupplung
- 32: Sägescheibenachsen
- 33: Träger

## Patentansprüche

1. Vorrichtung zum Zerkleinern von Materialien, bestehend aus einem Gehäuse (1) sowie in diesem untergebrachten aufeinanderzubeweglichen Schneidelementen (2,3), wobei die Schneidelemente aus beabstandeten und sich unter einem nach oben erweiternden Winkel kammartig ineinandergreifenden Reihen von Messerbalken (4) bestehen, **dadurch gekennzeichnet,** daß die Messer derart antreibbar sind, daß sie gleichzeitig eine Scherenbewegung als auch mit Hilfe eines Kurbeltriebes (7, 16, 23) eine Schwenkbewegung um eine Achse (16, 23) ausführen, wobei die Messer (4) mindestens eines Schneidelements (2, 3) an oberen antreibbaren Exzenterwellen (23) gelagert sind und wobei sich entweder die Messerbalken (4) des einen Schneidelements (3) gegen einen unteren, auf mit den Messerbalken (4) des gegenüberliegenden Schneidelements (2) verbundenen Schenkel (6) abstützen oder wobei die Messerbalken (4) gegen untere Schwenkarme (25) anliegen.

2. Vorrichtung nach Anspruch 1, **dadurch gekennzeichnet,** daß die Messer (4) des ersten Schneidelements (2) über sich vom Rahmen (5) nach rückwärts erstreckende Stege (7) um ein nahe der Gehäusewand angeordnetes Gelenk (8) schwenkbar sind.

3. Vorrichtung nach Anspruch 1 oder 2, **dadurch gekennzeichnet,** daß das erste Schneidelement (2) über einen Motorantrieb (9) schwenkbar ist.

4. Vorrichtung nach mindestens einem der Ansprüche 1 bis 3, **dadurch gekennzeichnet,** daß der Motorantrieb (9) ein Exzentertrieb (10) ist.

5. Vorrichtung nach mindestens einem der Ansprüche 1 bis 4, **dadurch gekennzeichnet,** daß oberhalb der Schneidelemente (2, 3) gegenüberliegende, nach unten geneigte Zahnreihen (11) mit waagerechten Flanken (15) angeordnet sind.

6. Vorrichtung nach mindestens einem der Ansprüche 1 bis 5, **dadurch gekennzeichnet,** daß das unten offene zweite Schneidelement (3) lösbar mit dem Gehäuse (1) verbunden und aus diesem entnehmbar ist.

7. Vorrichtung nach mindestens einem der Ansprüche 1 bis 6, **dadurch gekennzeichnet,** daß unterhalb der Schneidelemente (2, 3) Schubladen (12) zur Aufnahme des zerkleinerten Guts vorgesehen sind.

8. Vorrichtung nach mindestens einem der Ansprüche 1 bis 7, **dadurch gekennzeichnet,** daß an den Messerbalken (4) Abstreifer (13) anliegen.

9. Vorrichtung nach mindestens einem der Ansprüche 1 bis 8, **dadurch gekennzeichnet,** daß die Messerbalken (4) mit Zähnen (24) versehen sind.

10. Vorrichtung nach mindestens einem der Ansprüche 1 bis 9, **dadurch gekennzeichnet,** daß die Messerbalken (4) gekrümmt sind.

11. Vorrichtung nach mindestens einem der Ansprüche 1 bis 10, **dadurch gekennzeichnet,** daß in den Zwischenräumen der Messerbalken (4) Sägescheiben (26) derart angeordnet sind, daß sie bei nach außen geschwenkter Stellung der Messerbalken (4) diese zum Schneidraum hin übergreifen und bei nach innen geschwenkter Stellung der Messer von diesen überdeckt werden.

12. Vorrichtung nach einem oder mehreren der Ansprüche 1 bis 11, **dadurch gekennzeichnet,** daß der die Schneidelemente (2, 3) treibende Motor (9) mit einer Überlastsicherung ausgestattet ist, die bei Überlastung die Schneidbewegung stoppt und die Elemente auf den größten Winkel zurückfährt.

13. Vorrichtung nach einem oder mehreren der Ansprüche 1 bis 12, **dadurch gekennzeichnet,** daß der Deckel (14) des Gehäuses (1) beim Öffnen das Motorgehäuse (20) mittels Zapfen (21) und damit über Pleuelstange (18) das Schneidelement (2) in die größtmögliche rückwärtige Lage bringt.

14. Vorrichtung nach einem oder mehreren der Ansprüche 1 bis 13, **dadurch gekennzeichnet,** daß das Motorgehäuse (20) bei offenem Deckel (14) durch Zurückziehen der Zapfen (21) nach unten geschwenkt und damit das Schneidelement (2) in eine senkrechte Lage gebracht wird.

15. Verfahren zum Zerkleinern von Materialien mit Hilfe von scherenartig unter Bildung von Schneidspalten aufeinanderzu bewegten gegenüberliegenden Messern, wobei man die Messerbalken V-förmig hängend und nach unten zusammenlaufend von oben mit zu zerkleinerndem Gut beaufschlagt und die Messer unten beim Zerkleinern abstützt, **dadurch gekennzeichnet,** daß man die oberen Enden mindestens einer Reihe in Rotation versetzt, wobei die unteren Enden der Messerbalken an der Abstützung auf- und abgleiten.

16. Verfahren nach Anspruch 14 oder 15, **dadurch gekennzeichnet,** daß man zwischen den Messerbalken Sägezahnscheiben rotiert, die der durch die obere Rotation bewirkte Schwenkbewegung der Messerbalken periodisch in den Schneidraum hineinragen, dabei anhaftendes Material von den Messern abstreift, und Schneidgut nach unten in den Schneidspalt fördern.

17. Verfahren nach einem oder mehreren der Ansprüche 14 bis 16, **dadurch gekennzeichnet,** daß die Messerbalken an ihrem unteren Ende mit einer vorgegebenen Kraft abgestützt werden und bei Überschreiten dieser Kraft ausweichen.

18. Verfahren nach einem oder mehreren der Ansprüche 14 bis 17, **dadurch gekennzeichnet,** daß die Messerbalken asynchron angetrieben und nacheinander in Schneidstellung gebracht werden.

## Claims

1. Device for the comminution of materials, consisting of a housing (1), as well as interacting cutting elements (2, 3) housed therein, whereby the cutting elements consist of rows of knife bars (4) spaced apart and engaging with one another in a comb like manner at an angle widening upwardly, **characterised in that** the knives are drivable in such a manner that they simultaneously carry out a scissor-like movement and also with the help of a crank drive (7, 16, 23) a swivelling movement around an axis (16, 23), whereby the knives (4) at least of one cutting element are pivotally mounted to upper eccentric shafts (23) and whereby either the knife bars (4) of one cutting element (3) are supported against a lower shank (6) connected with a knife bar (4) of the opposite cutting element (2) or whereby the knife bars (4) lie against lower swivel arms (25).

2. Device according to claim 1, **characterised in that** the knife bars (4) of the first cutting element (2) are tiltable around a joint (8) positioned near the wall of the housing by means of bridges (7) extending backwardly from a frame (5)

3. Device according to claim 1 or 2, **characterised in that** the first cutting element (2) is pivotable by a motor drive (9).

4. Device according to at least one of claims 1 to 3, **characterised in that** the motor drive (9) is an eccentric drive (10).

5. Device according to at least one of claims 1 to 3, **characterised in that** opposing downwardly inclined teeth rows (11) with horizontal flanks (15) are positioned above the cutting elements (2, 3).

6. Device according to at least one of claims 1 to 5, **characterised in that** the downwardly open second cutting element (3) is detachably fixed to the housing (1) and removable therefrom.

7. Device according to at least one of claims 1 to 6, **characterised in that** drawers (12) for the reception of the comminuted material are provided below the cutting elements (2, 3).

8. Device according to at least one of claims 1 to 7, **characterised in that** wipers (13) lie adjacent to the knife bars (4).

9. Device according to at least one of claims 1 to 8, **characterised in that** the knife bars (4) are provided with teeth (24).

10. Device according to at least one of claims 1 to 9, **characterised in that** the knife bars (4) are curved.

11. Device according to at least one of claims 1 to 10, **characterised in that** saw discs (26) are positioned in the gaps between the knife bars (4) in such a manner that they overlap into the cutting region when the knife bars (4) are moved to an outward position and are covered by the knife bars in their inwardly turned position.

12. Device according to one or more of claims 1 to 11, **characterised in that** the motor (9) driving the cutting elements (2, 3) is provided with an overload safety device which stops the cutting movement in the case of overloading and returns the elements to the largest angle.

13. Device according to one or more of claims 1 to 12, **characterised in that** the cover (14) of the housing (1) upon opening brings the motor housing (20) by means of pins (21) and thus, via a connecting rod (18), the cutting element (2) into the greatest possible backward position.

14. Device according to one or more of claims 1 to 13, **characterised in that** the motor housing (20) is turned downwardly by removing the pins (21) when the cover (14) is open and thus the cutting element (2) is brought into a vertical position.

15. Process for the comminution of material with the help of shears-like interacting rows of knife bars to be moved towards one another with formation of cutting gaps, whereby one impinges the knife bars hanging in V-form and converging downwardly with material to be comminuted coming from above and supports the knives below during the comminution, **characterised in that** one rotates the upper ends of at least one row, whereby the lower ends of the knife bars slide up and down on the support.

16. Process according to claim 15, **characterised in that** one rotates saw tooth discs between the knife bars which engage periodically in the cutting region during the turning movement and thereby wipes off adhering material from the knife bars and conveys comminution material downwards into the cutting gaps.

17. Device according to one or more of claims 15 to 16, **characterised in that** the knife bars are supported on their lower ends with a predetermined force and moved aside in the case of exceeding this force.

18. Device according to one or more of claims 15 to 17, **characterised in that** the knife bars are driven asynchronically and are successively brought into a cutting position.

## Revendications

1. Dispositif de broyage de matériaux, comportant un boîtier (1) ainsi que des éléments coupants (2, 3) logés dans celui-ci aptes à s'avancer l'un vers l'autre, les éléments coupants étant constitués de rangées de barres de lame (4) distancées l'une de l'autre et s'engrenant l'une dans l'autre à la manière d'un peigne sous un angle élargi vers le haut, caractérisé en ce que les lames peuvent être entraînées de manière à effectuer simultanément et un mouvement de ciseaux et, à l'aide d'un mécanisme à manivelle (7, 16, 23), un mouvement pivotant autour d'un axe (16, 23), les lames (4) d'au moins un élément coupant (2, 3) étant logées sur des arbres d'excentrique (23) supérieurs pouvant être entraînés et ou les barres de lame (4) de l'un (3) des éléments coupants s'appuyant contre une traverse (6) inférieure reliée aux barres de lame (4) de l'élément coupant (2) opposé, ou les barres de lame (4) se plaçant contre des bras pivotants (25) inférieurs.

2. Dispositif selon la revendication 1, caractérisé en ce que les lames (4) du premier élément coupant (2) peuvent pivoter autour d'une articulation (8) disposée à proximité de la paroi du boîtier, à l'aide d'entretoises (7) s'étendant du cadre (5) vers l'arrière.

3. Dispositif selon la revendication 1 ou 2, caractérisé en ce que le pivotement du premier élément coupant (2) est assuré par une commande à moteur (9).

4. Dispositif selon au moins l'une des revendications 1 à 3, caractérisé en ce que la commande à moteur (9) est une commande à excentrique (10).

5. Dispositif selon au moins l'une des revendications 1 à 4, caractérisé en ce que des rangées de dents (11) à flancs horizontaux (15) se faisant face et inclinées vers le bas, sont disposées au-dessus des éléments coupants (2, 3).

6. Dispositif selon au moins l'une des revendications 1 à 5, caractérisé en ce que le deuxième élément coupant (3) ouvert à la base est relié de manière mobile au boîtier (1) et peut être retiré de celui-ci.

7. Dispositif selon au moins l'une des revendications 1 à 6, caractérisé en ce que des tiroirs (12) sont prévus au-dessous des éléments coupants (2, 3), pour recevoir les matériaux broyés.

8. Dispositif selon au moins l'une des revendications 1 à 7, caractérisé en ce que des racleurs (13) adhèrent aux barres de lame (4).

9. Dispositif selon au moins l'une des revendications 1 à 8, caractérisé en ce que les barres de lame (4) sont pourvues de dents (24).

10. Dispositif selon au moins l'une des revendications 1 à 9, caractérisé en ce que les barres de lame (4) sont courbées.

11. Dispositif selon au moins l'une des revendications 1 à 10, caractérisé en ce que des disques à scie (26) sont disposés dans les espaces séparant les barres de lame (4), de sorte qu'ils recouvrent les barres de lame (4) en direction de l'espace de coupe lorsque celles-ci pivotent vers l'extérieur et sont recouverts par les lames lorsque celles-ci pivotent vers l'intérieur.

12. Dispositif selon l'une ou plusieurs des revendications 1 à 11, caractérisé en ce que le moteur (9) entraînant les éléments de coupe (2, 3) est équipé d'une sécurité de surcharge, qui stoppe le mouvement de coupe en cas de surcharge et ramène les éléments au plus grand angle.

13. Dispositif selon l'une ou plusieurs des revendications 1 à 12, caractérisé en ce que le couvercle (14) du boîtier (1), lors de l'ouverture, place le bâti de moteur (20) au moyen de pivots (21) et ainsi l'élément coupant (2) au moyen d'une bielle (18) dans la position la plus arrière possible.

14. Dispositif selon l'une ou plusieurs des revendications 1 à 13, caractérisé en ce que le bâti de moteur (20), lorsque le couvercle (14) est ouvert, est basculé vers le bas par retrait des pivots (21), ce qui place l'élément de coupe (2) dans une position verticale.

15. Procédé de broyage de matériaux au moyen de lames opposées s'avançant l'une vers l'autre à la manière de ciseaux en formant des fentes de coupe, les barres de lame suspendues en forme de V et se rejoignant à la base étant alimentées par le haut en matériaux à broyer et les lames étant supportées à la base lors du broyage, caractérisé en ce que les extrémités supérieures d'au moins une rangée sont mises en rotation, les extrémités inférieures des barres de lame montant et descendant sur le support en glissant.

16. Procédé selon la revendication 14 ou 15, caractérisé en ce que des disques à dents de scie sont mis en rotation entre les barres de lame, lesquels disques, par le mouvement pivotant des barres de lame engendré par la rotation supérieure, s'avancent périodiquement dans l'espace de coupe, enlèvent sur les lames les matériaux collants et transportent les matériaux à couper vers le bas, dans la fente de coupe.

17. Procédé selon l'une ou plusieurs des revendications 14 à 16, caractérisé en ce que les barres de lame sont soutenues à leur extrémité inférieure par une force prédéfinie et s'écartent en cas de dépassement de cette force.

18. Procédé selon l'une ou plusieurs des revendications 14 à 17, caractérisé en ce que les barres de lame sont entraînées de manière asynchrone et mises en position de coupe l'une après l'autre.
